# EUROPÄISCHE PATENTSCHRIFT

(11) **EP 2 313 719 B1**
(45) Veröffentlichungstag und Bekanntmachung des Hinweises auf die Patenterteilung: **19.09.2012**
(21) Anmeldenummer: 09780539.4
(22) Anmeldetag: 14.07.2009
(51) Int. Cl.: F25D 21/14

(54) **KANALVERSCHLUSSMITTEL FÜR EINEN ABTAUWASSERKANAL EINES KÜHLGERÄTES, ABTAUWASSERKANAL EINES KÜHLGERÄTES SOWIE KÜHLGERÄT**
CHANNEL CLOSURE MEANS FOR A DEFROSTING WATER CHANNEL OF A REFRIGERATING DEVICE, DEFROSTING WATER CHANNEL OF A REFRIGERATING DEVICE AND REFRIGERATING DEVICE
MOYEN DE FERMETURE D'UN CONDUIT D'EAU DE DÉGIVRAGE D'UN RÉFRIGÉRATEUR, CONDUIT D'EAU DE DÉGIVRAGE D'UN RÉFRIGÉRATEUR, ET RÉFRIGÉRATEUR CORRESPONDANT

(30) Priorität: 15.07.2008 DE 102008040430
(43) Veröffentlichungstag der Anmeldung: 27.04.2011
(73) Patentinhaber: BSH Bosch und Siemens Hausgeräte GmbH, 81739 München (DE)
(72) Erfinder: BISCHOFBERGER, Thomas, 88353 Kißlegg (DE); BUCHSTAB, Martin, 73441 Bopfingen (DE); IHLE, Hans, 89537 Giengen (DE)
(86) Internationale Anmeldenummer: PCT/EP2009/058957
(87) Internationale Veröffentlichungsnummer: WO 2010/007044

(56) Entgegenhaltungen:
- DE-A1-102006 018 423
- DE-U1- 20 000 595
- JP-A- 10 267 507

## Beschreibung

Die vorliegende Erfindung betrifft einen Abtauwasserkanal eines Kühlgerätes, insbesondere eines NoFrost Kühlgerätes sowie ein Kühlgerät, insbesondere ein NoFrost Kühlgerät.

Bei einem Kühlgerät der genannten Art wird die Luft mittels einem Umluftsystem im Kühlraum einem Verdampfer, der insbesondere außerhalb des eigentlichen Kühlraums angeordnet ist, zugeführt. An dem Verdampfer bildet sich Eis. Der Verdampfer taut regelmäßig ab, wobei das Abtauwasser über einen Abtauwasserkanal abgeführt wird. Um ein Einströmen von Umgebungsluft über den Abtauwasserkanal in den Kühlraum bzw. im Falle eines Nofrost-Geräts in den Verdampferraum zu verhindern, ist in den Abtauwasserkanal z.B. ein Siphon integriert. Nachteilig ist, dass insbesondere bereits vor Inbetriebnahme des Kühlgerätes, bzw. bis zu dem Zeitpunkt bis der Siphon mit Wasser gefüllt ist, Umgebungsluft und -Feuchtigkeit durch den Abtauwasserkanal in den Kühlraum bzw. zum Verdampfer strömen und den Verdampfer vereisen kann. Herkömmlich wird dies häufig durch eine Membran verhindert, die den Eintritt der Umgebungsluft und -Feuchtigkeit einseitig verhindert und andererseits das Abfließen des Abtauwassers ermöglicht. Nachteilig ist weiterhin, dass eine solche Membran häufig eine Struktur aufweist, die für ein biologisches Zuwachsen anfällig ist.

DE 200 00 595 U1 offenbart ein Siphon für ein Warenpräsentationsmöbel der einen wasserlöslichen Verschluss aufweist. Der wasserlösliche Verschluss kann als ein wasserlösliches Faservlies oder als ein wasserlöslicher, tablettenartiger Verschluss ausgebildet sein.

JP 10267507 offenbart ein Abflusssystem an einem Gefrier- und Kühlgerätesystem. Das Rohr wird durch einen wasserlöslichen Verschluss, der scheibenförmig geformt ist, verschlossen. In Kontakt mit Wasser löst sich dieser auf und bildet einen bakterienbeständigen und schmutzbeständigen Film.

Aufgabe der Erfindung ist es daher, ein Zuströmen von Umgebungsluft durch einen Abtauwasserkanal zu einem Verdampfer eines Kühlgerätes, unter Vermeidung der Nachteile des Standes der Technik, zu verhindern, wobei das biologische Wachstum verringert oder sogar unterbunden wird, und zusätzlich das Anschließen eines Kühlgerätes einfach und kostengünstig zu ermöglichen, und die Montage der Einzelteile besonders einfach und kostengünstig erfolgt. Die Umweltverträglichkeit soll zudem verbessert werden.

Die Aufgabe wird gelöst mit einem Abtauwasserkanal eines Kühlgerätes, insbesondere eines NoFrost-Kühlgerätes, mit einem wasserlöslichen Kanalverschlussmittel, welches als Folie, insbesondere Stärkefolie ausgebildet ist.

Ein Kühlgerät im Sinne der Erfindung ist insbesondere automatisch abtaubar und beispielsweise ein Kühlschrank, ein Gefrierschrank oder eine Kühl- Gefrierkombination oder eine Gefriertruhe. Ein NoFrost Kühlgerät im Sinne der Erfindung ist ein Kühlgerät bei welchem der Verdampfer außerhalb des Kühlfaches in einem Verdampferfach angeordnet, und die Kühlluft über Kühlluftkanäle anhand eines Ventilators zwischen Verdampferfach und Kühlfächern umgewälzt wird. Der Verdampfer eines solchen Kühlgeräts ist durch eine Abtauheizung abtaubar.

Um ein Einströmen von Umgebungsluft über den Abtauwasserkanal in den Kühlraum bzw. im Falle eines Nofrost-Geräts in den Verdampferraum zu verhindern, ist in den Abtauwasserkanal ein Siphon integriert.

Der Abtauwasserkanal des Kühlgerätes transportiert im Kühlgerät insbesondere am Verdampfer entstehendes Abtauwasser nach außerhalb des Kühlgerätes, so dass das Abtauwasser außerhalb des Kühlgerätes, insbesondere unter Ausnutzung der Abwärme eines Kompressors, verdampfen kann. Der Abtauwasserkanal ist beispielsweise ein Rohr, ein Schlauch oder eine Rinne.

Ein erfindungsgemäßes Kanalverschlussmittel löst sich durch den Kontakt mit Wasser auf, insbesondere durch den Kontakt mit Abtauwasser eines Kühlgerätes. Es dichtet den Abtauwasserkanal eines Kühlgerätes daher zeitweise ab, so dass keine Umgebungsluft und -Feuchtigkeit den Abtauwasserkanal durchströmen kann, und zwar solange, bis es sich durch den Kontakt mit Wasser auflöst. Mit dem Kanalverschlussmittel ist der Abtauwasserkanal daher zumindest teilweise verschließbar. Da sich das Kanalverschlussmittel durch Kontakt mit Wasser auflöst, besteht im Betrieb des Kühlgerätes gar nicht die Gefahr, dass es biologisch zuwächst.

Bei dem erfindungsgemäßen Abtauwasserkanal ist das Kanalverschlussmittel als Folie, insbesondere als Stärkefolie, ausgebildet. Eine solche Folie ist kostengünstig herstellbar und ermöglicht eine optimale Anpassung des Verschlussmittels an die Geometrie des Querschnitts des Abtauwasserkanals. Stärkefolie ist zusätzlich umweltfreundlich abbaubar. Es eignen sich aber auch beliebig andere Kanalverschlussmittel, mit denen der Abtauwasserkanal zeitweise verschließbar ist. Beispielsweise eignen sich die Pfropfen oder ein Platte, deren Geometrie an den Querschnitt des Abtauwasserkanals so angepasst ist, dass der Abtauwasserkanal mit ihnen verschließbar ist und die aus einem beliebigen wasserlöslichen Material gefertigt sind.

Vorzugsweise umfasst das Kanalverschlussmittel eine Substanz, die biologisches Wachstum verhindert, beispielsweise ein Salz, Gel oder eine Flüssigkeit. Dadurch kann, insbesondere wenn das Kanalverschlussmittel nach dem Auflösen im Wasser ein biologisches Wachstum fördert, ein solches Wachstum durch die Substanz verringert oder sogar vermieden werden. Da das Kanalverschlussmittel die Substanz umfasst, wird die Substanz erst aktiviert, wenn das biologische Wachstum aufgrund des sich auflösenden Kanalverschlussmittels tatsächlich verhindert werden muss. Das Kanalverschlussmittel umfasst die Substanz beispielsweise in Tablettenform, wobei die Tabletten beispielsweise im Kanalverschlussmittel eingeschweißt sind, oder sie ist in jedweder anderen Form im Kanalverschlussmittel integriert. Die Substanz ist besonders bevorzugt wasserlöslich, so dass sie mit dem Wasser abführbar ist.

Das Kanalverschlussmittel kann auch einen Compositeaufbau aufweisen, wobei beispielsweise die Substanz einen Teil des Kanalverschlussmittels bildet.

Weiterhin bevorzugt ist die Substanz getrennt von der Folie im Abtauwasserkanal vorgesehen, beispielsweise in Fließrichtung des Abtauwassers vor und/oder hinter der Folie und/oder zusätzlich in die Folie integriert. Ebenso bevorzugt bildet die Substanz das Kanalverschlussmittel oder sie ist ein zusätzliches den Abtauwasserkanal zeitweise verschließendes Kanalverschlussmittel.

Die Aufgabe wird weiterhin gelöst mit einem Abtauwasserkanal eines Kühlgerätes, wobei der Abtauwasserkanal ein erfindungsgemäßes Kanalverschlussmittel zum Verschließen des Abtauwasserkanals umfasst. Ein solcher Abtauwasserkanal ist mit dem Kanalverschlussmittel verschlossen, bis dieses mit Wasser in Kontakt gerät und sich dadurch auflöst. Sobald sich das Kanalverschlussmittel auflöst, kann der Abtauwasserkanal vom Abtauwasser durchflossen werden und nach außerhalb des Kühlgerätes abfließen.

Bevorzugt ist das Kanalverschlussmittel im Abtauwasserkanal im wesentlichen quer zur Fließrichtung des Abtauwassers angeordnet. Dabei ist die Außengeometrie des Kanalverschlussmittels im wesentlichen kongruent der Innengeometrie des Abtauwasserkanals, so dass das Kanalverschlussmittel den Abtauwasserkanal zuverlässig abdichtet, solange es sich nicht durch den Kontakt mit Wasser auflöst. Die Größe des benötigten Kanalverschlussmittels ist daher im Wesentlichen durch die Größe des Abtauwasserkanals bestimmt, so dass das Kanalverschlussmittel klein und kostengünstig gestaltbar ist. Es kommen beliebige Querschnitte für den Abtauwasserkanal in Betracht, bevorzugt sind jedoch ein runder, viereckiger oder ovaler Querschnitt.

Vorzugsweise umfasst der Abtauwasserkanal einen Siphon, wobei das Kanalverschlussmittel in Fließrichtung des Abtauwassers hinter dem Siphon angeordnet ist. Beim Enteisen des Verdampfers des Kühlgerätes wird daher zuerst der Siphon mit Abtauwasser gefüllt. Erst danach gerät das Kanalverschlussmittel in Kontakt mit dem Wasser und löst sich auf. Da der Siphon bereits mit Abtauwasser gefüllt ist, kann auch nach dem Auflösen des Kanalverschlussmittels keine Umgebungsluft mehr durch den Abtauwasserkanal zum Verdampfer fließen. Besonders bevorzugt ist das Kanalverschlussmittel so im Abtauwasserkanal angeordnet, dass es sich vollständig auflöst, beispielsweise indem es entlang seiner gesamten dem Wasser zugewandten Fläche mit dem Wasser in Kontakt gerät.

Weiterhin bevorzugt ist die Substanz zur Verhinderung des biologischen Wachstums insbesondere zusätzlich in Fließrichtung des Abtauwassers vor dem Siphon angeordnet. Die Substanz kann beispielsweise in Tablettenform oder in jedweder anderen Form im Abtauwasserkanal angeordnet sein, beispielsweise als Salz, Gel oder Flüssigkeit und beispielsweise in Form eines Päckchens. Alternativ oder zusätzlich kann das Kanalverschlussmittel ebenfalls die Substanz umfassen.

Die Aufgabe wird weiterhin gelöst mit einem Kühlgerät, insbesondere einem NoFrost Kühlgerät, wobei das Kühlgerät einen erfindungsgemäßen Abtauwasserkanal umfasst. Bei einem solchen Kühlgerät ist ein kritisches Abtauen des Verdampfers und des Abtauwasserkanals vor Inbetriebnahme des Kühlgerätes unnötig, da keine Umgebungsluft und auch keine Feuchtigkeit durch den Abtauwasserkanal zum Verdampfer strömen kann. Das Anschließen des Kühlgerätes ist daher einfach und kostengünstig.

Bei dem Kühlgerät besteht auch die Gefahr eines Zuwachsens einer einseitig luftundurchlässigen Membran gar nicht, da das Kanalverschlussmittel sich auflöst, sobald es in Kontakt mit Wasser gerät. Sofern das Kanalverschlussmittel selbst das biologische Wachstum fördert, wird dies verhindert, indem im Abtauwasserkanal und/oder im Kanalverschlussmittel selbst eine das biologische Wachstum verhindernde Substanz angeordnet wird bzw. umfasst ist. Die im Kanalverschlussmittel umfasste Substanz wird erst zu dem Zeitpunkt aktiviert, wenn sich das Kanalverschlussmittel auflöst. Eine Aktivierung während der Lagerung des Kühlgerätes oder seinem Transport wird daher sicher vermieden, so dass die das biologische Wachstum verhindernde Wirkung sicher bis zum Auflösezeitpunkt des Kanalverschlussmittels erhalten bleibt.

Im folgenden wird die Erfindung durch Figuren beschrieben. Die Figuren sind lediglich beispielhaft und schränken den allgemeinen Erfindungsgedanken nicht ein.
- **Fig. 1**: zeigt schematisch einen Ausschnitt aus einem Abtauwasserkanal eines Kühlgerätes,
- **Fig. 2**: zeigt schematisch eine weitere Ausführungsform eines Abtauwasserkanals eines Kühlgerätes sowie einen an den Abtauwasserkanal angeschlossenen Verdampfer.

**Fig. 1** zeigt schematisch einen Ausschnitt aus einem Abtauwasserkanal 2 eines Kühlgerätes. In einem insbesondere separaten Rohrteil 3 des Abwasserkanals 2 ist ein Kanalverschlussmittel 1 angeordnet, dass den Abtauwasserkanal 2 gegen Eindringen von Umgebungsluft und -Feuchtigkeit verschließt, bis es in Kontakt mit Wasser gerät und sich auflöst. Das Kanalverschlussmittel 1 umfasst eine das biologische Wachstum verhindernde Substanz 4, hier in Tablettenform, die in das Kanalverschlussmittel 1 so integriert ist, dass die Tablette erst in Kontakt mit Wasser gerät, wenn sich das Kanalverschlussmittel 1 auflöst. Daher tritt die Wirkung der Tablette erst ein, wenn sich das Kanalverschlussmittel 1 auflöst und wenn, sofern das Auflösen des Kanalverschlussmittels 1 ein biologisches Wachstum fördert, die Wirkung der Substanz 4 auch benötigt wird. Die Pfeile zeigen schematisch die Fließrichtung F des Abtauwassers. Der Abtauwasserkanal 2 weist einen im wesentlichen ovalen Querschnitt auf, so dass auch das Kanalverschlussmittel 1 einen ovalen Querschnitt aufweist und der Außenumfang des Kanalverschlussmittels 1 entspricht dem Innenumfang des Abtauwasserkanals 2. Daher dichtet das Kanalverschlussmittel 1 den Abtauwasserkanal 2 vor gegen die Fließrichtung F in den Abtauwasserkanal einströmende Umgebungsluft und -Feuchtigkeit ab, so dass keine Umgebungsluft oder -Feuchtigkeit durch den Abtauwasserkanal 2 gegen die Fließrichtung F zum Verdampfer 6 (s. Fig. 2) strömen und diesen vereisen kann.

**Fig. 2** zeigt schematisch eine weitere Ausführungsform eines Abtauwasserkanals 2 eines Kühlgerätes sowie einen Verdampfer 6, an den der Abtauwasserkanal 2 angeschlossen ist. Ein solcher Verdampfer 6 ist beispielsweise an der innenraumseitigen Rückwand eines Kühlgerätes, beispielsweise eines Kühl- oder Gefrierschranks oder einer Kühltruhe, angeordnet oder beispielsweise unterhalb der Fächer oder Schubladen eines Kühl- oder Gefrierschranks. Oder die Rückwand oder das Fach bilden den Verdampfer 6. Im Betrieb des Kühlgerätes vereist die am Verdampfer 6 kondensierte Feuchtigkeit aus dem Kühlgerätinnenraum. Durch zeitweiliges Aufwärmen des Verdampfers 6 taut die Feuchtigkeit ab und fließt als Abtauwasser durch den Abtauwasserkanal 2 in Fließrichtung F nach außerhalb des Kühlgerätes. Der Abtauwasserkanal 2 weist einen U-förmigen Siphon 5 auf. In Fließrichtung F des Abtauwassers hinter dem Siphon 5 ist das Kanalverschlussmittel 1 angeordnet, so dass es erst nach Auffüllen des Siphons 5 mit dem Abtauwasser in Kontakt gerät und sich auflöst. Daher kann zu keiner Zeit Umgebungsluft oder -Feuchtigkeit durch den Abtauwasserkanal 2 gegen die Fließrichtung F zum Verdampfer 6 strömen und diesen vereisen. Außerdem ist im Siphon eine Tablette mit einer das biologische Wachstum verhindernden Substanz 4 angeordnet.

### Bezugszeichenliste

- 1: Kanalverschlussmittel
- 2: Abtauwasserkanal
- 3: Rohrteil des Abtauwasserkanals
- 4: Substanz zur Verhinderung des biologischen Wachstums
- 5: Siphon
- 6: Verdampfer
- F: Fließrichtung des Abtauwassers

## Patentansprüche

1. Abtauwasserkanal (2) eines Kühlgerätes, insbesondere eines NoFrost Kühlgerätes, mit einem wasserlöslichen Kanalverschlussmittel (1), **dadurch gekennzeichnet, dass** das Kanalverschlussmittel (1) als Folie, insbesondere als Stärkefolie, ausgebildet ist.

2. Abtauwasserkanal (2) nach Anspruch 1, **dadurch gekennzeichnet, dass** das Kanalverschlussmittel (1) eine Substanz (4) umfasst, die biologisches Wachstum verhindert.

3. Abtauwasserkanal (2) nach Anspruch 2, **dadurch gekennzeichnet, dass** das Kanalverschlussmittel (1) im Abtauwasserkanal (2) im wesentlichen quer zur Fließrichtung (F) des Abtauwassers angeordnet ist.

4. Abtauwasserkanal (2) nach einem der Ansprüche 1 - 3, **dadurch gekennzeichnet, dass** er einen Siphon (5) umfasst, wobei das Kanalverschlussmittel (1) in Fließrichtung (F) des Abtauwassers hinter dem Siphon (5) angeordnet ist.

5. Abtauwasserkanal (2) nach einem der Ansprüche 2- 4, **dadurch gekennzeichnet, dass** die Substanz (4) zur Verhinderung des biologischen Wachstums insbesondere zusätzlich in Fließrichtung (F) des Abtauwassers vor dem Siphon (5) angeordnet ist.

6. Kühlgerät, insbesondere NoFrost Kühlgerät, **dadurch gekennzeichnet, dass** das Kühlgerät einen Abtauwasserkanal (2) nach einem der Ansprüche 1 - 5 umfasst.

## Claims

1. Defrost water channel (2) of a cooling appliance, particularly a No-Frost cooling appliance, with a water soluble channel closure means (1), **characterised in that** the channel closure means (1) is constructed as a foil, particularly as a starch foil.

2. Defrost water channel (2) according to claim 1, **characterised in that** the channel closure means (1) comprises a substance (4) preventing biological growth.

3. Defrost water channel (2) according to claim 2, **characterised in that** the channel closure means (1) is arranged in the defrost water channel (2) substantially transversely to the flow direction (F) of the defrost water.

4. Defrost water channel (2) according to any one of claims 1 to 3, **characterised in that** it comprises a siphon (5), wherein the channel closure means (1) is arranged behind the siphon (5) in flow direction (F) of the defrost water.

5. Defrost water channel (2) according to any one of claims 2 to 4, **characterised in that** the substance (4) for preventing biological growth is arranged, in particular, additionally in front of the siphon (5) in flow direction (F) of the defrost water.

6. Cooling appliance, particularly No-Frost cooling appliance, **characterised in that** the cooling appliance comprises a defrost channel (2) according to any one of claims 1 to 5.

## Revendications

1. Canal d'eau de dégivrage (2) d'un appareil de réfrigération, notamment d'un appareil de réfrigération no frost, comprenant un moyen d'obturation de canal (1) soluble dans l'eau, **caractérisé en ce que** le moyen d'obturation de canal (1) est réalisé comme feuille, notamment comme feuille d'amidon.

2. Canal d'eau de dégivrage (2) selon la revendication 1, **caractérisé en ce que** le moyen d'obturation de canal (1) comprend une substance (4) qui empêche la croissance biologique.

3. Canal d'eau de dégivrage (2) selon la revendication 2, **caractérisé en ce que** le moyen d'obturation de canal (1) est disposé dans le canal d'eau de dégivrage (2) essentiellement transversalement au sens d'écoulement (F) de l'eau de dégivrage.

4. Canal d'eau de dégivrage (2) selon l'une quelconque des revendications 1 à 3, **caractérisé en ce qu'**il comprend un siphon (5), le moyen d'obturation de canal (1) étant disposé derrière le siphon (5) dans le sens d'écoulement (F) de l'eau de dégivrage.

5. Canal d'eau de dégivrage (2) selon l'une quelconque des revendications 2 à 4, **caractérisé en ce que** la substance (4) destinée à empêcher la croissance biologique est disposée devant le siphon (4), notamment en plus dans le sens d'écoulement (F) de l'eau de dégivrage.

6. Appareil de réfrigération, notamment appareil de réfrigération no frost, **caractérisé en ce que** l'appareil de réfrigération comprend un canal d'eau de dégivrage (2) selon l'une quelconque des revendications 1 à 5.
